# EUROPÄISCHE PATENTSCHRIFT

(11) **EP 0 356 556 B1**
(45) Veröffentlichungstag und Bekanntmachung des Hinweises auf die Patenterteilung: **27.10.1993**
(21) Anmeldenummer: 88114225.1
(22) Anmeldetag: 31.08.1988
(51) Int. Cl.: G06G 7/163, G06J 1/00

(54) **Multieingangs-Vier-Quadranten-Multiplizierer**
Multi-input four quadrant multiplier
Multiplicateur quatre quadrants à entrées multiples

(43) Veröffentlichungstag der Anmeldung: 07.03.1990
(73) Patentinhaber: SIEMENS AKTIENGESELLSCHAFT, 80333 München (DE)
(72) Erfinder: Stepp, Richard, Dipl.-Ing., D-8000 München 40 (DE)

(56) Entgegenhaltungen:
- EP-A- 0 145 976
- EP-A- 0 157 520
- DE-A- 3 030 115
- US-A- 3 309 508

## Beschreibung

Die Erfindung betrifft einen Vier-Quadranten-Multiplizierer mit mehr als zwei Signaleingängen zum Multiplizieren eines Eingangssignals mit mehreren weiteren Eingangssignalen, an dessen Ausgang die einzelnen Multiplikationsergebnisse additiv verknüpft sind, nach dem Oberbegriff des Patentanspruches 1.

Solche Multiplizierer werden z.B. bei der Modulation verschiedener Signale auf einen gemeinsamen Träger oder der Detektion von Signalen mit verschiedenen Frequenzen, die auf einem Träger aufmoduliert sind, benötigt.

Vier-Quadranten-Multiplizierer mit zwei linearen Signaleingängen sowie deren Funktionsweise sind unter anderem in dem "Data-Acquisition Databook 1984, Vol. 1 Integrated Circuits" von Analog Devices, Inc., auf den Seiten 6-9 bis 6-16 sowie in dem Buch "Halbleiterschaltungstechnik", 5. Auflage 1980 von U. Tietze, Ch. Schenk auf den Seiten 227 ff., insbesondere Abb. 11.41, beschrieben. Es handelt sich hierbei um Multiplizierer, die auf der Grundlage der sogenannten Gilbert-Zelle aufgebaut sind.

Figur 1 zeigt eine solche bekannte Schaltung. Ein erster und ein zweiter Transistor T1 und T2 sowie ein dritter und ein vierter Transistor T3 und T4 bilden jeweils ein Differenzverstärkerpaar mit unmittelbar verbundenen Emittern. Der Kollektoranschluß des ersten Transistors T1 ist mit dem Kollektoranschluß des dritten Transistors T3 zusammengeschaltet und über einen ersten Widerstand R1 mit einem Versorgungspotential Uv verbunden und bildet eine Signalausgangsklemme +z. In gleicher Weise ist der Kollektoranschluß des zweiten Transistors T2 mit dem Kollektoranschluß des vierten Transistors T4 zusammengeschaltet, über einen zweiten Widerstand R2 mit dem Versorgungspotential Uv verbunden und bildet eine andere Signalausgangsklemme -z, die zusammen mit der Signalausgangsklemme +z ein symmetrisches Ausgangssignal bereitstellen kann. Da die Emitteranschlüsse der Transistoren T1 und T2 sowie T3 und T4 ohne Gegenkopplungswiderstand miteinander verbunden sind, stellen die Basisanschlüsse dieser Transistoren keinen linearen Signaleingang dar. Um einen linearen Signaleingang zu erhalten, ist der Basisanschluß des ersten Transistors T1 mit dem Basisanschluß des vierten Transistors T4 sowie dem Kollektoranschluß des fünften Transistors T5 zusammengeschaltet und über eine erste Diode D1 an eine Stromquelle, die insbesondere einen mit einem anderen Anschluß an das Versorgungspotential Uv angeschlossenen dritten Widerstand R3 geschaltet. Analog ist der Basisanschluß des zweiten Transistors T2 mit dem Basisanschluß des dritten Transistors T3 und dem Kollektoranschluß eines sechsten Transistors T6 zusammengeschaltet und über eine zweite Diode D2 an den besagten dritten Widerstand R3 bzw. die besagte Stromquelle geschaltet. Die Emitteranschlüsse des fünften Transistors T5 und des sechsten Transistors T6 sind entweder über einen Widerstand miteinander verbunden und je über eine eigene Stromquelle an das Bezugspotential geschaltet, oder aber, wie in Figur 1 gezeigt, über einen vierten Widerstand Rx1 und einen fünften Widerstand Rx2 miteinander verbunden, wobei der Verbindungsknoten der Widerstände Rx1 und Rx2 über eine erste Konstantstromquelle I1 an das Bezugspotential (Masse) geschaltet ist. Der Basisanschluß des sechsten Transistors T6 bildet somit die erste Eingangsklemme +x und der Basisanschluß des fünften Transistors T5 bildet eine zweite Eingangsklemme -x des Multiplizierers. Über die Klemmen +x und -x ist das Einspeisen eines symmetrischen Eingangssignales möglich, wobei der Multiplizierer bezüglich dieses Signaleinganges lineare Übertragungseigenschaften besitzt. Die Emitteranschlüsse der Transistoren T1 und T2 sind mit dem Kollektoranschluß eines siebten Transistors T7 verbunden. Die Emitteranschlüsse der Transistoren T3 und T4 sind mit dem Kollektoranschluß eines achten Transistors T8 verbunden. Die Emitteranschlüsse der Transistoren T7 und T8 sind über einen Koppelwiderstand Ry zusammengeschaltet. Der Emitteranschluß des siebten Transistors T7 ist über eine zweite Konstantstromquelle I2 an das Bezugspotential geschaltet und der Emitteranschluß des achten Transistors T8 ist über eine dritte Konstantstromquelle I3 an das Bezugspotential angeschlossen. Der Basisanschluß des siebten Transistors T7 bildet die dritte Eingangsklemme +y und der Basisanschluß des achten Transistors T8 bildet die vierte Eingangsklemme -y des Multiplizierers. Über die Klemmen +y und -y ist das Einspeisen eines symmetrischen Eingangssignales möglich, wobei der Multiplizierer infolge der Gegenkopplung, die durch den Koppelwiderstand Ry bewirkt wird, auch bezüglich dieses Signaleinganges lineare Übertragungseigenschaften aufweist.

Schaltungen dieser Art eignen sich besonders gut zum Multiplizieren von mindestens einem Digitaleingangssignal mit einem weiteren Eingangssignal. Um entsprechende Multiplizierer mit mehr als zwei Signaleingängen zu erhalten, wobei ein Eingangssignal mit mehreren weiteren Eingangssignalen multipliziert werden soll und die einzelnen Multiplikationsergebnisse addiert werden sollen, könnte man eine entsprechende Anzahl solcher bekannter Multiplizierer zusammenschalten. Dieses Zusammenschalten mehrerer Multiplizierer bringt jedoch gewisse Nachteile mit sich, die sich insbesondere bei dem Einsatz als Detektor oder Modulator negativ bemerkbar machen.

In einem Arbeitsgang und auf einem Chip hergestellte Transistoren bzw. Dioden sind sich in hohem Maße ähnlich, doch sorgt das geringfügig andere Großsignalverhalten, die Streuung der Verstärkungsfaktoren etc. der einzelnen Transistoren, speziell wenn viele Transistoren entsprechend zusammengeschaltet sind, unter anderem für unterschiedliche Gleichspannungs-Offsets in einzelnen Verstärkerstufen und außerdem werden die einzelnen Signaleingänge der Multiplizierer-Gesamtschaltung unterschiedlich gewichtet. Da der Gleichspannungs-Offset in solchen Schaltungen sowieso problematisch ist, macht sich die Überlagerung mehrerer verschiedener Gleichspannungs-Offsets besonders negativ bemerkbar.

Weitere Nachteile einer solchen Schaltung sind der große Chipflächenbedarf und die bei hohen Frequenzen eventuell störenden Leiterbahnkapazitäten.

Aufgabe der Erfindung ist das Bereitstellen eines Multiplizierers zum Multiplizieren eines Eingangssignales mit mehreren weiteren Eingangssignalen, wobei die einzelnen Multiplikationsergebnisse additiv verknüpft am Ausgang bereitgestellt werden sollen, bei dem diese Nachteile nicht auftreten oder auf ein nicht störendes Maß reduziert sind.

Diese Aufgabe wird durch eine Schaltungsanordnung nach dem Patentanspruch 1 sowie durch eine Schaltungsanordnung nach dem Patentanspruch 2 gelöst.

Günstige Ausgestaltungsformen sind Gegenstand von Unteransprüchen.

Figur 2 zeigt den Gegenstand des Patentanspruches 1, der sich insbesondere für die Verarbeitung von rechteckförmigen bzw. digitalen Signalen eignet.

Figur 3 zeigt den Gegenstand des Patentanspruches 2.

Schaltungselemente, die die gleiche oder eine ähnliche Funktion erfüllen sind in Figur 1, Figur 2 und Figur 3 mit gleichen oder ähnlichen Bezugszeichen versehen.

Die prinzipielle Funktionsweise der in Figur 2 und Figur 3 gezeigten und in den Patentansprüchen 1 und 2 beschriebenen Schaltungen ist analog der dem Fachmann geläufigen Funktionsweise der in Figur 1 gezeigten Schaltung.

Der besondere Vorteil der erfindungsgemäßen Schaltungen liegt darin begründet, daß die in einer entsprechenden Ansteuerschaltung in Form einer Gilbert-Zelle geschalteten Transistoren T1, T2, T3 und T4 für diese spezielle Anwendung als Multiemittertransistoren ausgeführt sind. Der Schaltungsaufwand sowie der Chipflächenbedarf erfindungsgemäßer Schaltungen ist somit kaum größer als der von einstufigen Multiplizierern.

Ein Multiemittertransistor als Komponente eines Differenzverstärkers ist aus DE-A-3030115 bekannt.

Das Eingangssignal, das an den Eingangsklemmen +x/-x eingespeist wird, wird mit den Eingangssignalen, die an den Klemmen +y1/-y1, +y2/-y2 etc. eingespeist werden in bekannter Weise multiplikativ gemischt bzw. im linearen Ansteuerbereich multipliziert. Da die Kollektorströme der Transistoren T1, T2, T3 und T4 jeweils die Summe ihrer Emitterströme enthalten, werden die einzelnen Multiplikationsprodukte additiv verknüpft an den Ausgangsklemmen +z/-z bereitgestellt.

Ob das Multiplikationsprodukt des am Eingang +x/-x eingespeisten Eingangssignales mit einem an einem anderen Signaleingang eingespeisten Eingangssignal zu den übrigen Multiplikationsprodukten, die aus dem Eingangssignal vom Eingang +x/-x und den Eingangssignalen der restlichen Signaleingänge gebildet werden, addiert wird oder davon subtrahiert, liegt nur am Vorzeichen des einzelnen Eingangssignales. Durch Vertauschen der Eingangsklemmen, beispielsweise +y1 mit -y1, kann das Vorzeichen umgedreht werden.

Die in Figur 3 gezeigte und im Patentanspruch 2 beschriebene Schaltung eignet sich besonders für Anwendungsfälle, bei denen das Übertragungsverhalten des Multiplizierers bezüglich der einzelnen Eingänge linear sein soll. Dieses lineare Übertragungsverhalten bezüglich der Eingänge +y1/-y1, +y2/-y2, etc. wird insbesondere durch die Gegenkopplung, die die Koppelwiderstände Ry1, Ry2, ... bewirken, gewährleistet.

Für erfindungsgemäße Schaltungsanordnungen ist es nicht relevant, ob die Emitter der Transistoren T5, T6, T71, T81, T72, T82, ... jeweils über einen Widerstand Ry1, ... mit dem Emitter des entsprechenden Transistors verbunden sind und jeweils über eine eigene Stromquelle an das Bezugspotential geschaltet sind oder ob diese Emitter über eine Serienschaltung zweier Widerstände Rx1, Rx2, ... miteinander verbunden sind und jeweils nur der Verbindungsknoten dieser Widerstände über eine Konstantstromquelle an das Bezugspotential geschaltet ist. Wie dem Buch "Halbleiter-Schaltungstechnik", 4. Auflage 1978 von U. Tietze, Ch. Schenk auf den Seiten 64 und 65 zu entnehmen ist, sind diese Ausgestaltungsformen äquivalent. Sie unterscheiden sich in ihrer Wirkung nur dadurch, daß bei zwei Stromquellen und einem Widerstand pro Emitterpaar dieser Widerstand im Ruhezustand stromlos ist, so daß eine Variation der Verstärkung hier keine Beeinträchtigung der Ruhepotentiale mit sich bringt. Die Wahl der entsprechenden Schaltungsausführung ist also von den jeweiligen Anforderungen abhängig, bei monolithisch integrierten Schaltungen aber weitgehend unkritisch.

Wenn die in den Figuren mit +y1/-y1, +y2/-y2, etc. bezeichneten Signaleingänge zur Beaufschlagung mit rechteckförmigen Signalen vorgesehen sind, ist eine Multipliziererschaltung nach Figur 2 bzw. Patentanspruch 1 besonders günstig.

Hierbei kann es genügen, daß die steuerbaren Stromquellen Is21, Is22, ... Is31, Is32, ... als übliche Konstantstromquellen ausgebildet sind, die in Abhängigkeit vom jeweils einzuspeisenden Signalpegel ein- oder ausgeschaltet sind. Wenn als Stromeingang dieser steuerbaren Stromquellen Is21, ... der Kollektor eines Transistors Tx vorgesehen ist, dessen Emitter an ein anderes Potential, insbesondere das Bezugspotential und gleichzeitig an den Emitter eines weiteren Transistors Ty geschaltet ist, wobei der Basisanschluß des Transistors Tx mit dem Basisanschluß und dem Kollektoranschluß des Transistors Ty zusammengeschaltet ist und den Steuereingang dieser Stromquelle bildet und dieser Steuereingang über einen Widerstand Rv an das Versorgungspotential Uv geschaltet ist, kann beispielsweise der Steuereingang der derart aufgebauten Stromquelle unmittelbar vom Ausgang eines Logikgatters, insbesondere eines I²L-Gatters G1, G2, ... angesteuert werden.

Um saubere Flanken des Rechtecksignals zu erhalten, kann dabei jeweils eine invertierende Eingangsklemme -y1, -y2, ... mit dem Ausgangssignal eines Logikgatters G1, G2, ... angesteuert werden und eine nichtinvertierende Eingangsklemme +y1, +y2, ... mit dem zu diesem Ausgangssignal inversen Ausgangssignal dieses Logikgatters G1, G2, ... angesteuert werden.

## Patentansprüche

1. Vier-Quadranten-Multiplizierer in Form einer monolithisch integrierten elektronischen Schaltung, bestehend aus einem ersten Transistor (T1), dessen Kollektoranschluß mit dem Kollektoranschluß eines dritten Transistors (T3) zusammengeschaltet und über einen ersten Widerstand (R1) mit einem Versorgungspotential (Uv) verbunden ist und eine Signalausgangsklemme (+z) bildet, des weiteren bestehend aus einem zweiten Transistor (T2), dessen Kollektoranschluß mit dem Kollektoranschluß eines vierten Transistors (T4) zusammengeschaltet und über einen zweiten Widerstand (R2) mit dem Versorgungspotential (Uv) verbunden ist und eine andere Signalausgangsklemme (-z) bildet, wobei der Basisanschluß des ersten Transistors (T1) mit dem Basisanschluß des vierten Transistors (T4) sowie dem Kollektoranschluß eines fünften Transistors (T5) und der Anode einer ersten Diode (D1) zusammengeschaltet ist, wobei der Basisanschluß des zweiten Transistors (T2) mit dem Basisanschluß des dritten Transistors (T3) und dem Kollektoranschluß eines sechsten Transistors (T6) sowie der Anode einer zweiten Diode (D2) zusammengeschaltet ist, wobei die Kathode der ersten Diode (D1) gemeinsam mit der Kathode der zweiten Diode (D2) über einen dritten Widerstand (R3) an das Versorgungspotential (Uv) angeschlossen ist, wobei die Emitteranschlüsse des fünften Transistors (T5) und des sechsten Transistors (T6) über die Serienschaltung aus einem vierten Widerstand (Rx1) und einem fünften Widerstand (Rx2) miteinander verbunden sind, wobei der Verbindungsknoten dieser Widerstände (Rx1, Rx2) über eine erste Stromquelle (I1) an das Bezugspotential (Masse) geschaltet ist und wobei der Basisanschluß des sechsten Transistors (T6) die erste Eingangsklemme (+x) und der Basisanschluß des fünften Transistors (T5) die zweite Eingangsklemme (-x) des Multiplizierers bilden,
**dadurch gekennzeichnet,**
daß als erster, als zweiter, als dritter und als vierter Transistor (T1, T2, T3, T4) in ihrem Aufbau identische Multiemittertransistoren vorgesehen sind, daß jeder Emitter des ersten Transistors (T1) mit je einem Emitter des zweiten Transistors (T2) und dem Stromeingang einer jeweiligen steuerbaren Stromquelle (Is21, Is22, ...) zusammengeschaltet ist, daß der jeweilige Stromausgang dieser steuerbaren Stromquellen (Is21, Is22, ...) an das Bezugspotential (Masse) angeschlossen ist, daß die Steuereingänge dieser steuerbaren Stromquellen (Is21, Is22, ...) als nichtinvertierende Eingangsklemmen (+y1, +y2, ...) vorgesehen sind, daß jeder Emitter des dritten Transistors (T3) mit je einem Emitter des vierten Transistors (T4) und dem Stromeingang einer jeweiligen steuerbaren Stromquelle (Is31, Is32, ...) zusammengeschaltet ist, daß der jeweilige Stromausgang dieser steuerbaren Stromquellen (Is31, Is32, ...) an das Bezugspotential (Masse) angeschlossen ist, und daß die Steuereingänge dieser steuerbaren Stromquellen (Is31, Is32, ...) als invertierende Eingangsklemmen (-y1, -y2, ...) vorgesehen sind.

2. Vier-Quadranten-Multiplizierer nach dem Oberbegriff des Patentanspruches 1,
**dadurch gekennzeichnet,**
daß als erster, als zweiter, als dritter und als vierter Transistor (T1, T2, T3, T4) in ihrem Aufbau identische Multiemittertransistoren vorgesehen sind, daß jeder Emitter des ersten Transistors (T1) mit je einem Emitter des zweiten Transistors (T2) und dem Kollektor eines siebten oder weiteren Transistors (T71, T72, ...) zusammengeschaltet ist, daß jeder Emitter des dritten Transistors (T3) mit je einem Emitter des vierten Transistors (T4) und dem Kollektor eines achten oder weiteren Transistors (T81, T82, ...) zusammengeschaltet ist, daß der Emitter eines jeden mit seinem Kollektor an einen Emitter des ersten Transistors (T1) angeschlossenen Transistors (T71, T72, ...) über je einen Koppelwiderstand (Ry1, Ry2, ...) mit je einem Emitter eines mit seinem Kollektor an einen Emitter des dritten Transistors (T3) angeschlossenen Transistors (T81, T82, ...) verbunden ist, daß jeweils beide Anschlüsse eines jeden Koppelwiderstandes (Ry1; Ry2; ...) über eine separate Konstantstromquelle (I21, I31; I22, I32; ...) an das Bezugspotential (Masse) geschaltet sind, daß der Basisanschluß des siebten Transistors (T71) sowie die Basisanschlüsse der entsprechend geschalteten weiteren Transistoren (T72, ...) als Eingangsklemmen für nichtinvertierende Signaleingänge (+y1, +y2, ...) vorgesehen sind und daß der Basisanschluß des achten Transistors (T81) sowie die Basisanschlüsse der entsprechend geschalteten weiteren Transistoren (T82, ...) als Eingangsklemmen für invertierende Signaleingänge (-y1, -y2, ...) vorgesehen sind.

3. Monolithisch integrierter Vier-Quadranten-Multiplizierer nach Anspruch 1,
**dadurch gekennzeichnet,**
daß die mit den nicht invertierenden bzw.invertierenden Eingangsklemmen (+y1, +y2, ...; -y1, -y2, ...) verbundenen steuerbaren Stromquellen (Is21, Is22, ...; Is31, Is32, ...) als ein- und ausschaltbare Konstantstromquellen ausgebildet sind und daß die durch die entsprechenden Eingangsklemmen (+y1, -y1; +y2, -y2; ...) gebildeten Signaleingänge zur Beaufschlagung mit rechteckförmigen Signalen vorgesehen sind.

4. Monolithisch integrierter Vier-Quadranten-Multiplizierer nach Anspruch 1 oder 3,
**dadurch gekennzeichnet,**
daß mindestens alle nichtinvertierenden Eingangsklemmen (+y1, +y2, ...) außer der ersten Eingangsklemme (+x) jeweils mit einem ersten Ausgang eines jeweiligen I²L-Gatters (G1, G2, ...) verbunden sind, daß mindestens alle invertierenden Eingangsklemmen (-y1, -y2, ...) außer der zweiten Eingangsklemme (-x) jeweils mit dem das inverse Signal zum am ersten Ausgang bereitgestellten Signal führenden zweiten Ausgang jeweils eines dieser I²L-Gatter (G1, G2, ...) verbunden sind und daß jeweils der Eingang dieser I²L-Gatter (G1, G2, ...) zur Beaufschlagung mit einem auf Bezugspotential bezogenen Rechtecksignal vorgesehen ist.

## Claims

1. Four-quadrant multiplier in the form of a monolithically integrated electronic circuit, comprising a first transistor (T1), the collector terminal of which is interconnected with the collector terminal of a third transistor (T3) and is connected via a first resistor (R1) to a supply potential (Uv) and forms a signal output terminal (+z), further comprising a second transistor (T2), the collector terminal of which is interconnected with the collector terminal of a fourth transistor (T4) and is connected via a second resistor (R2) to the supply potential (Uv) and forms another signal output terminal (-z), in which the base terminal of the first transistor (T1) is interconnected with the base terminal of the fourth transistor (T4) as well as the collector terminal of a fifth transistor (T5) and the anode of a first diode (D1), in which the base terminal of the second transistor (T2) is interconnected with the base terminal of the third transistor (T3) and the collector terminal of a sixth transistor (T6) as well as the anode of a second diode (D2), in which the cathode of the first diode (D1) is connected together with the cathode of the second diode (D2) to the supply potential (Uv) via a third resistor (R3), in which the emitter terminals of the fifth transistor (T5) and of the sixth transistor (T6) are connected to one another via the series circuit comprising a fourth resistor (Rx1) and a fifth resistor (Rx2), in which the junction of said resistors (Rx1, Rx2) is connected to the reference potential (ground) via a first current source (I1), and in which the base terminal of the sixth transistor (T6) forms the first input terminal (+x) and the base terminal of the fifth transistor (T5) forms the second input terminal (-x) of the multiplier, characterised in that identically constructed multi-emitter transistors are provided as first, as second, as third and as fourth transistors (T1, T2, T3, T4), in that each emitter of the first transistor (T1) is interconnected with in each case one emitter of the second transistor (T2) and the current input of a respective controllable current source (Is21, Is22, ...), in that the respective current output of said controllable current sources (Is21, Is22, ...) is connected to the reference potential (ground), in that the control inputs of said controllable current sources (Is21, Is22, ...) are provided as non-inverting input terminals (+y1, +y2, ...), in that each emitter of the third transistor (T3) is interconnected with in each case one emitter of the fourth transistor (T4) and the current input of a respective controllable current source (Is31, Is32, ...), in that the respective current output of said controllable current sources (Is31, Is32, ...) is connected to the reference potential (ground), and in that the control inputs of said controllable current sources (Is31, Is32, ...) are provided as inverting input terminals (-y1, -y2, ...).

2. Four-quadrant multiplier according to the preamble of Patent Claim 1, characterised in that identically constructed multi-emitter transistors are provided as first, as second, as third and as fourth transistors (T1, T2, T3, T4), in that each emitter of the first transistor (T1) is interconnected with in each case one emitter of the second transistor (T2) and the collector of a seventh or further transistor (T71, T72, ...), in that each emitter of the third transistor (T3) is interconnected with in each case one emitter of the fourth transistor (T4) and the collector of an eighth or further transistor (T81, T82, ...), in that the emitter of each transistor (T71, T72, ...) connected by its collector to an emitter of the first transistor (T1) is connected via in each case a coupling resistor (Ry1, Ry2, ...) to in each case one emitter of a transistor (T81, T82, ...) connected by its collector to an emitter of the third transistor (T3), in that in each case both terminals of each coupling resistor (Ry1; Ry2; ...) are connected to the reference potential (ground) via a separate constant current source (I21, I31; I22, I32; ...), in that the base terminal of the seventh transistor (T71) as well as the base terminals of the correspondingly switched further transistors (T72, ...) are provided as input terminals for non-inverting signal inputs (+y1, +y2, ...), and in that the base terminal of the eighth transistor (T81) as well as the base terminals of the correspondingly switched further transistors (T82, ...) are provided as input terminals for inverting signal inputs (-y1, -y2, ...).

3. Monolithically integrated four-quadrant multiplier according to Claim 1, characterised in that the controllable current sources (Is21, Is22, ...; Is31, Is32, ...) connected to the non-inverting and inverting input terminals (+y1, +y2, ...; -y1, -y2, ...) respectively are designed as constant current sources that can be switched on and off, and in that the signal inputs formed by the corresponding input terminals (+y1, -y1; +y2, -y2; ...) are provided for application with square-wave signals.

4. Monolithically integrated four-quadrant multiplier according to Claim 1 or 3, characterised in that at least all non-inverting input terminals (+y1, +y2, ...) except for the first input terminal (+x) are connected in each case to a first output of a respective I²L gate (G1, G2, ...), in that at least all inverting input terminals (-y1, -y2, ...) except the second input terminal (-x) are connected in each case to the second output of in each case one of said I²L gates (G1, G2, ...) carrying the inverse signal to the signal made available at the first output, and in that in each case the input of said I²L gates (G1, G2, ...) is provided for application with a square-wave signal related to reference potential.

## Revendications

1. Multiplicateur quatre quadrants sous la forme d'un circuit électronique intégré monolithiquement, qui est constitué d'un premier transistor (T1), dont la borne de collecteur est reliée à la borne de collecteur d'un troisième transistor (T3) et, par l'intermédiaire d'une première résistance (R1), à un potentiel d'alimentation (Uv), et forme une borne de sortie (+z) de signaux, ledit circuit étant constitué, en outre, d'un deuxième transistor (T2), dont la borne de collecteur est reliée à la borne de collecteur d'un quatrième transistor (T4) et, par l'intermédiaire d'une deuxième résistance (R2), au potentiel d'alimentation (Uv), en formant une autre borne de sortie (-z) de signaux, du type dans lequel la borne de base du premier transistor (T1) est reliée à la borne de base du quatrième transistor (T4), ainsi qu'à la borne de collecteur d'un cinquième transistor (T5) et à l'anode d'une première diode (D1), du type dans lequel la borne de base du deuxième transistor (T2) est reliée à la borne de base du troisième transistor (T3) et à la borne de collecteur d'un sixième transistor (T6), ainsi qu'à l'anode d'une deuxième diode (D2), du type dans lequel la cathode de la première diode (D1), conjointement avec la cathode de la deuxième diode (D2), est reliée, par l'intermédiaire d'une troisième résistance (R3), au potentiel d'alimentation (Uv), les bornes d'émetteur du cinquième transistor (T5) et du sixième transistor (T6) étant reliées ensemble par l'intermédiaire du circuit série constitué d'une quatrième résistance (Rx1) et d'une cinquième résistance (Rx2), alors que les points de liaison de ces résistances (Rx1, Rx2) sont placés, par l'intermédiaire d'une première source de courant (I1), au potentiel de référence (Masse), et que la borne de base du sixième transistor (T6) forme la première borne d'entrée (+x), et la borne de base du cinquième transistor (T5) forme la deuxième borne d'entrée (-x),
caractérisé en ce que
il est prévu, comme premier, comme deuxième, comme troisième et comme quatrième transistors (T1, T2, T3, T4), des transistors multi-émetteurs de constitutions identiques, que chaque émetteur du premier transistor (T1) est relié respectivement à un émetteur du deuxième transistor (T2) et à l'entrée d'alimentation en courant d'une source commandable de courant (Is21, Is22, ...), que la sortie d'alimentation en courant de chacune de ces sources commandables de courant (Is21, Is22, ...) est reliée au potentiel de référence (Masse), que les entrées de commande de ces sources commandables de courant (Is21, Is22, ...) sont prévues comme bornes d'entrée (+y1, +y2, ...) non inverseuses, que chaque émetteur du troisième transistor (T3) est relié respectivement à un émetteur du quatrième transistor (T4) et à l'entrée d'alimentation en courant d'une source commandable de courant (Is31, Is32, ...), que chacune des sorties d'alimentation en courant de ces sources commandables de courant (Is31, Is32, ...) est reliée au potentiel de référence (Masse), et que les entrées de commande de ces sources commandables de courant (Is31, Is32, ...) sont prévues comme bornes d'entrée (-y1, -y2, ...) inverseuses.

2. Multiplicateur quatre quadrants suivant le préambule de la revendication 1,
caractérisé en ce que
il est prévu, comme premier, comme deuxième, comme troisième et comme quatrième transistors (T1, T2, T3, T4), des transistors multi-émetteurs de constitution identique, que chaque émetteur du premier transistor (T1) est relié respectivement à un émetteur du deuxième transistor (T2) et au collecteur d'un septième ou autre transistor (T71, T72, ...), que chaque émetteur du troisième transistor (T3) est relié respectivement à un émetteur du quatrième transistor (T4) et au collecteur d'un huitième ou autre transistor (T81, T82, ...), que l'émetteur de chaque transistor (T71, T72, ...) relié, par son collecteur, à un émetteur du premier transistor (T1), est relié, par l'intermédiaire d'une résistance de couplage (Ry1, Ry2, ...) respectivement à un émetteur d'un transistor (T81, T82, ...), relié, par son collecteur à un émetteur du troisième transistor (T3), que deux bornes respectives de chacune des résistances de couplage (Ry1; Ry2; ...) sont reliées, par l'intermédiaire d'une source de courant constant particulière (I21, I31, I22, I32; ...), au potentiel de référence (Masse), que la borne de base du septième transistor (T71) ainsi que les bornes de base desdits autres transistors (T71, ...) montés de manière correspondante, sont prévues comme bornes d'entrées pour des entrées non inverseuses de signaux (+y1, +y2, ...), et que la borne de base du huitième transistor (T81) ainsi que les bornes de base desdits autres transistors (T82, ...) montés de manière correspondante, sont prévues comme bornes d'entrée pour les entrées inverseuses de signaux (-y1, -y2, ...).

3. Multiplicateur quatre quadrants intégré monolithiquement suivant la revendication 1,
caractérisé en ce que
les sources commandables de courant (Is21, Is22, ...; Is31, Is32, ...), reliées aux bornes d'entrée (+y1, +y2, ...; -y1, -y2, ...) non inverseuses ou inverseuses, sont formées comme sources de courant constant pouvant être branchées et d'être débranchées, et que les entrées de signaux formées par les bornes d'entrée correspondantes (+y1, -y1; +y2, -y2; ...) sont prévues pour l'alimentation en signaux rectangulaires.

4. Multiplicateur quatre quadrants intégré monolithiquement suivant la revendication 1 ou 3,
caractérisé en ce que
au moins toutes les bornes d'entrée (+y1, +y2, ...) non inverseuses à l'exception de la première borne d'entrée (+x) sont reliées respectivement à une première sortie d'une porte I²L (G1, G2, ...), qu'au moins toutes les bornes d'entrée (-y1, -y2, ...) inverseuses à l'exception de la deuxième borne d'entrée (-x) sont reliées respectivement à la deuxième sortie d'une de ces portes I²L (G1, G2, ...), véhiculant le signal inverse au signal disponible au niveau de la première sortie, et que respectivement l'entrée de cette porte I²L (G1, G2, ...) est prévue pour recevoir un signal rectangulaire rapporté au potentiel de référence.
